# EUROPÄISCHE PATENTSCHRIFT

(11) **EP 3 015 614 B1**
(45) Veröffentlichungstag und Bekanntmachung des Hinweises auf die Patenterteilung: **07.09.2022**
(21) Anmeldenummer: 15189798.0
(22) Anmeldetag: 14.10.2015
(51) Int. Cl.: E04B 2/74, E04B 2/70, E04F 15/02, E04F 15/04, E04C 2/12, E04C 2/16, E04C 2/00, E04F 15/10

(54) **WANDPLATTE FÜR DEN TROCKENBAU AUS EINEM HOLZWERKSTOFF SOWIE WANDAUFBAU UND VERFAHREN ZUM HERSTELLEN DES WANDAUFBAUS MIT DER WANDPLATTE**
WALL PANEL FOR DRY CONSTRUCTION CONSISTING OF A WOODEN MATERIAL AND WALL STRUCTURE AND METHOD OF MANUFACTURING THE WALL STRUCTURE WITH THE WALL PANEL
PLAQUE MURALE POUR CLOISON SECHE EN MATERIAU DERIVE DU BOIS ET MONTAGE DE MUR ET PROCEDE DE FABRICATION LE MUR AVEC DES PLAQUES MURALES

(30) Priorität: 29.10.2014 DE 202014105181 U
(43) Veröffentlichungstag der Anmeldung: 04.05.2016
(73) Patentinhaber: Fritz Egger GmbH & Co. OG, 6380 St. Johann in Tirol (AT)
(72) Erfinder: Sprockhoff, Jana, 23970 Wismar (DE); Düwel, Axel, 23970 Wismar (DE)
(74) Vertreter: Cohausz & Florack

(56) Entgegenhaltungen:
- EP-A1- 2 644 478
- WO-A1-01/48332
- WO-A1-03/069095
- DE-A1- 19 514 165
- DE-U1- 20 018 284
- US-A- 1 859 667

## Beschreibung

Die vorliegende Erfindung betrifft eine Wandplatte für den Trockenbau aus einem Holzwerkstoff, mit einer sich parallel zu einer Längsmittelebene der Platte erstreckenden Vorderseite, einer dazu parallelen Rückseite und vier die Vorderseite mit der Rückseite verbindenden Schmalseiten, wobei an einer ersten Schmalseite und an einer dazu parallel verlaufenden zweiten Schmalseite jeweils ein Profil ausgebildet ist.

Ferner betrifft die Erfindung einen Wandaufbau, insbesondere Aufbau einer Trockenbauwand, mit einer ersten Wandplatte und einer zweiten Wandplatte, deren Längsmittelebenen übereinstimmen und die in Schwerkraftrichtung übereinander angeordnet und schmalseitig durch eine Profilverbindung miteinander verbunden sind, wobei die erste Wandplatte auf der zweiten Wandplatte aufliegt.

Schließlich betrifft die Erfindung ein Verfahren zum Herstellen eines Wandaufbaus, beispielsweise Aufbaus einer Trockenbauwand, insbesondere eines wie zuvor definierten Wandaufbaus.

Im Innenausbau oder Trockenbau werden in überwiegender Menge Trennwände in Metallständerbauweise mit ein- oder mehrlagigen Bekleidungen aus Gipsbauplatten bzw. Gipsfeuerschutzplatten und Gipsfaserplatten hergestellt.

In Skandinavien werden seit einigen Jahren Holzwerkstoffplatten in Form von Sperrholzplatten als Unterkonstruktion in einem Aufbau einer Trockenbauwand verwendet. Diese Holzwerkstoff-Wandverkleideplatten weisen an zwei zueinander parallelen Schmalseiten ein Profil auf, welches von einem einfachen Stufenfalz gebildet wird, das heißt das Profil weist genau einen Falz bzw. eine Einkerbung auf, der/die an der jeweiligen Schmalseite durch Fräsen eingearbeitet ist. Die anderen beiden (dazu senkrecht verlaufenden) Schmalseiten der Platte weisen kein Profil auf. Anstelle der Verwendung von Sperrholzplatten ist auch die Verwendung von Spanplatten bekannt.

Beim Herstellen eines Wandaufbaus einer Trockenbauwand werden diese Wandplatten übereinander so angeordnet, dass die Schmalseiten mit dem beschriebenen Profil senkrecht zur Schwerkraftrichtung verlaufen. Bei dem fertigen Wandaufbau berühren sich die Wandplatten im Bereich ihres Profils, wobei jeweils ein Abschnitt des Profils der einen Wandplatte in einer Richtung senkrecht zur Längsmittelebene und Schwerkraftrichtung neben einem Abschnitt des Profils der jeweils anderen Wandplatte angeordnet ist.

Aus der WO 0148332 A1 sind Platten bekannt, die zur Verbindung mit weiteren Platten hergerichtet sind. Für die Verbindung sind Verbindungsmittel in Form von Profilen an den Schmalseiten der Platte vorgesehen, welche auf einer ersten Schmalseite der Platte als eine durch zwei starre Flanken gebildete Nut sowie auf einer weiteren Schmalseite als Feder ausgestaltet sind.

Die US 1859667 A offenbart Platten, welche an den Seiten mit einem Profil versehen sind, die durch eine doppelte Nut und Feder gebildet werden. Dabei sind die Federn und Nuten dergestalt angeordnet, dass ein leichtes Einführen der Federn in die Nuten erfolgen kann.

Platten mit einer weiteren Ausgestaltung eines Feder-Nut-Profils sind aus der DE 200 18 284 U1 bekannt. Diese Platten sind dadurch gekennzeichnet, dass sie - zusätzlich zu der seitlichen Nut beziehungsweise Feder - im Bereich einer ersten Schmalseite eine Ausnehmung und im Bereich einer weiteren Schmalseite eine Lippe auf.

Der EP 264 447 8 A1 sind Platten zu entnehmen, an deren Schmalseiten einfache Falze ausgebildet sind, wobei an einer ersten Schmalseite der Platte ein Vorsprung ausgebildet ist, welcher bei einem vertikalen Zusammenbau mehrerer Platten, beispielsweise bei einer Wandverkleidung, auf der senkrecht zur Oberfläche orientierten Falzfläche einer bereits montierten Platte aufliegt.

Aus der DE 195 14 165 A1 ist ein brett- oder plattenförmiges Bauelement zur Herstellung flächiger Elemente, insbesondere Wandverkleidungen bekannt. Das Bauelement weist zur Aufnahme und zum Ineinandergreifen von Teilprofilierungen benachbarter Bauelemente Anschlussprofilierungen an seinen Längsschmalseiten auf.

Die vorangehend beschriebenen Lösungen haben verschiedene Nachteile:
Bei Gipsbauplatten ist ein Nachteil das hohe Eigengewicht, das das Handling erschwert. Ein weiterer wesentlicher Nachteil derartiger Wände aus Gipsbauplatten ist, dass eine material- und zeitsparende Endlosverlegung im Verband nicht möglich ist. Die Plattenstöße parallel zum Ständerwerk müssen zumindest bei der ersten Plattenlage direkt auf dem Ständerwerk befestigt werden. In Europa haben sich regional verschiedene typische Raster etabliert, die alle ein spezielles Plattenformat erforderlich machen, zum Beispiel 400, 450, 600, 610, 625 mm von Ständermitte zu Ständermitte (Mitte-Mitte-Ständer).

Auch die von einigen skandinavischen Holzwerkstoff-Herstellern für diesen Markt entwickelten Span- und Sperrholzpatten unterwerfen sich diesem Raster. Sie weisen nur eine Profilierung entlang der Längsseiten auf, so dass eine Endlosverlegung nur für Wandplatten bei einem Raster bis maximal 450 mm Mitte-Mitte-Ständer und nur bei geringen Wandhöhen und Lasten durchgeführt werden kann.

Ein weiterer wesentlicher Nachteil von Trockenbauwänden aus Gipsplatten ist die schwierige Befestigung von hängenden Konsollasten, da die Gipsplatten sehr spröde und hart sind und die Befestigungsmittel (Trockenbauschrauben) sehr leicht zum Ausbrechen neigen. Da, wo höhere Lasten ermöglicht werden müssen, ist immer die Verwendung spezieller Dübel (Spreizdübel) oder die Schaffung einer tragenden Unterkonstruktion bzw. Hinterlegung erforderlich. Werden die Räumlichkeiten mit derartigen Trockenbauwänden fremd vermietet genutzt, ist die Vorplanung derartiger Unterkonstruktionen jedoch kaum möglich bzw. sehr aufwendig.

Bei vielen Gebäudetypen und Nutzungsklassen ist ein erhöhter Brandschutz wünschenswert. Aus Gründen des Handlings mit den schweren Gipsbauplatten, die Rohdichten von 800 bis 1200 kg/m³ aufweisen können, werden für die Erreichung der erforderlichen Feuerwiderstandsdauer in der Regel zweilagige Bekleidungen, beispielsweise 2x2,5 mm oder 2x15 mm, verwendet, um z.B. einen Feuerwiderstand von El 60 (nicht tragende Wand, 60 Minuten Raumabschluss und Isolationswirkung nach EN 13501-2) zu erreichen.

Bei den Metallprofilen der Träger eines Metallständerwerks zeigt sich in den letzten Jahren ein deutlicher Trend zur Verringerung der Blechstärken. Sie liegen inzwischen typischerweise bei höchstens 0,7 mm und sind teilweise sogar nur 0,54 mm dick. Dadurch wird die Konstruktion immer nachgiebiger, so dass insbesondere bei Wandhöhen von mehr als 3000 mm die Neigung zum Beulen zunimmt, so dass eine aussteifende Bekleidung wünschenswert ist. Das Wegbiegen vor dem Druck beim Verschrauben der Platten ist als Effekt ebenfalls für eine schnelle Verlegung von Nachteil.

Es ist eine Aufgabe der vorliegenden Erfindung, eine Wandplatte, einen Wandaufbau und ein Herstellungsverfahren anzugeben, womit auf besonders einfache Weise die Herstellung einer stabilen Trockenbauwand gewährleistet ist.

Die zuvor hergeleitete und aufgezeigte Aufgabe wird gemäß einer ersten Lehre der vorliegenden Erfindung bei einer Wandplatte für den Trockenbau aus einem Holzwerkstoff, mit einer sich parallel zu einer Längsmittelebene der Platte erstreckenden Vorderseite, einer dazu parallelen Rückseite und vier die Vorderseite mit der Rückseite verbindenden Schmalseiten, wobei an einer ersten Schmalseite (z.B. ersten Längsseite) und an einer dazu parallel verlaufenden zweiten Schmalseite (z.B. zweiten Längsseite) jeweils ein Profil ausgebildet ist, wobei das Profil an der ersten Schmalseite von einem mehrfachen Stufenfalz gebildet wird, wobei der Stufenfalz an der ersten Schmalseite jeweils mindestens drei zur Längsmittelebene zumindest überwiegend senkrechte Stufenflächen aufweist, wobei die am weitesten außen liegende erste Stufenfläche mit der nächstliegenden zweiten Stufenfläche durch eine erste Verbindungsfläche und die am weitesten innen liegende dritte Stufenfläche mit der zweiten Stufenfläche durch eine zweite Verbindungsfläche verbunden ist, dadurch gelöst dass zumindest die erste Verbindungsfläche zumindest überwiegend winkelig zur Längsmittelebene verläuft und zumindest die zweite Verbindungsfläche zumindest überwiegend parallel zur Längsmittelebene verläuft,, dass die erste Verbindungsfläche der ersten Schmalseite als eine Fläche ausgebildet ist, dass die zweite Verbindungsfläche der ersten Schmalseite als eine Fläche ausgebildet ist, und dass der Abstand zwischen der am weitesten außen liegenden Stufenfläche und der nächstliegenden Stufenfläche größer, als der Abstand zwischen der am weitesten innen liegenden Stufenfläche und der Stufenfläche ist, die der am weitesten außen liegenden Stufenfläche nächstliegend ist, dass das Profil an der zweiten Schmalseite von einem mehrfachen Stufenfalz gebildet wird, dass der Stufenfalz an der zweiten Schmalseite jeweils mindestens drei zur Längsmittelebene zumindest überwiegend senkrechte Stufenflächen aufweist, dass die am weitesten außen liegende erste Stufenfläche mit der nächstliegenden zweiten Stufenfläche durch eine erste Verbindungsfläche und die am weitesten innen liegende dritte Stufenfläche mit der zweiten Stufenfläche durch eine zweite Verbindungsfläche verbunden ist, dass zumindest eine Verbindungsfläche zumindest überwiegend winkelig zur

Längsmittelebene verläuft und zumindest eine Verbindungsfläche zumindest überwiegend parallel zur Längsmittelebene verläuft, dass die erste Verbindungsfläche der zweiten Schmalseite als eine Fläche ausgebildet ist, und dass die zweite Verbindungsfläche der zweiten Schmalseite als eine Fläche ausgebildet ist, und dass der Abstand zwischen der am weitesten außen liegenden Stufenfläche und der nächstliegenden Stufenfläche größer, als der Abstand zwischen der am weitesten innen liegenden Stufenfläche und der Stufenfläche ist, die der am weitesten außen liegenden Stufenfläche nächstliegend ist. Mit einem mehrfachen Stufenfalz ist ein Stufenfalzprofil mit mindestens zwei Falzen bzw. entlang der Schmalseite verlaufenden Einkerbungen gemeint.

Bei der erfindungsgemäßen Wandplatte ist insbesondere vorgesehen, dass das Profil an der zweiten Schmalseite von einem Stufenfalz, insbesondere mehrfachen Stufenfalz, gebildet wird, wobei das Profil an der zweiten Schmalseite insbesondere spiegelbildlich, bezogen auf die Längsmittelebene der Platte und einer Ebene senkrecht zur Längsmittelebene, die parallel zu der ersten und zweiten Schmalseite verläuft, ausgebildet ist.

Mit der Längsmittelebene der Wandplatte ist im Sinne der Erfindung die Ebene gemeint, die sich in der Mitte der Platte parallel zu der Vorderseite und Rückseite erstreckt.

Indem ein mehrfacher Stufenfalz vorgesehen ist, wird ermöglicht, was im Folgenden noch näher erläutert wird, dass sich zwei in Schwerkraftrichtung übereinander angeordnete Platten im Innern der Profilverbindung nur an einem schmalen Abschnitt berühren. Dies wiederum hat zum einen den Vorteil, dass zwischen den beiden übereinander angeordneten Wandplatten eine Sichtfuge ausgebildet wird, also eine nach außen sichtbare Fuge, in der die beiden einander gegenüberliegenden Abschnitte der Schmalseiten der Wandplatten voneinander beabstandet sind. Dies wiederum hat den Vorteil, dass sich die Wandplatten bei Aufnahme von Feuchtigkeit nahezu ungehindert ausdehnen können, da die Ausdehnung hauptsächlich in oberflächennahen Plattenbereichen, an denen die Sichtfuge entlang verläuft, stattfindet. Auf diese Weise wird die Neigung zum Beulen verringert.

Darüber hinaus ist ein weiterer Vorteil der Berührung der beiden übereinander angeordneten Wandplatten in einem nur schmalen Abschnitt im Innern der Profilverbindung, dass sich bei der Herstellung des Wandaufbaus die jeweils obere zweier übereinander angeordneter Platten vor dem endgültigen Befestigen noch auf einfache Weise innerhalb des Profils der darunter befindlichen Platte quer zur Schwerkraftrichtung verschieben und somit besonders einfach und exakt ausrichten lässt.

Im Folgenden werden nun weitere Ausgestaltungen der erfindungsgemäßen Wandplatte beschrieben, mit denen die beschriebenen Vorteile und Eigenschaften auf besonders einfache Weise erreicht werden. Insbesondere können durch die im Folgenden näher erläuterten Merkmale besonders stabile Trockenbauwände mit besonders geringer Neigung zum Beulen hergestellt werden.

Gemäß einer Ausgestaltung der Wandplatte ist vorgesehen, dass der Stufenfalz an der ersten Schmalseite und/oder zweiten Schmalseite jeweils mindestens drei zur Längsmittelebene zumindest überwiegend senkrechte Stufenflächen aufweist, wobei der Abstand zwischen der (bezogen auf die Richtung der Längsmittelebene) am weitesten außen liegenden Stufenfläche und der nächstliegenden, das heißt benachbarten, z.B. mittleren, Stufenfläche größer, als der Abstand zwischen der (bezogen auf die Richtung der Längsmittelebene) am weitesten innen liegenden Stufenfläche und der Stufenfläche ist, die der am weitesten außen liegenden Stufenfläche nächstliegend, das heißt benachbart, ist.

Dabei ist ferner vorgesehen, dass je zwei benachbarte der zur Längsmittelebene zumindest überwiegend senkrechten Stufenflächen durch eine Verbindungsfläche miteinander verbunden sind, wobei insbesondere zumindest eine Verbindungsfläche zumindest überwiegend winkelig zur Längsmittelebene verläuft und zumindest eine Verbindungsfläche zumindest überwiegend parallel zur Längsmittelebene verläuft. Der Winkel zwischen dem überwiegenden Teil der winkelig verlaufenden Verbindungsfläche und der Längsmittelebene kann in einem Bereich von 1 bis 20°, bevorzugt 1 bis 15°, besonders bevorzugt 5 bis 10°, liegen.

Gemäß noch einer Ausgestaltung der Wandplatte ist vorgesehen, dass in mindestens einem Übergangsbereich zwischen mindestens einer Stufenfläche und einer Verbindungsfläche, insbesondere in dem Übergangsbereich zwischen der am weitesten außen liegenden Stufenfläche und der angrenzenden Verbindungsfläche, eine Rundung vorgesehen ist.

Gemäß einer weiteren Ausgestaltung der Wandplatte ist vorgesehen, dass an einer dritten Schmalseite (z.B. ersten Querseite), die senkrecht zu der ersten und zweiten Schmalseite verläuft, ein Profil, insbesondere mit einer entlang der Schmalseite verlaufenden Vertiefung (Nutprofil), ausgebildet ist. Zusätzlich oder alternativ ist denkbar, dass an einer vierten Schmalseite (z.B. zweiten Querseite), die senkrecht zu der ersten und zweiten Schmalseite verläuft, ein Profil, insbesondere mit einem entlang der Schmalseite verlaufenden Vorsprung (Federprofil), ausgebildet ist. Gemäß noch einer weiteren Ausgestaltung der Wandplatte ist vorgesehen, dass zumindest einer der in Richtung senkrecht zur Längsmittelebene an die Vertiefung oder den Vorsprung angrenzenden Abschnitte der Schmalseite einen Absatz aufweist. Der Absatz bildet dann eine Schulter zur Anlage eines Abschnitts einer angrenzenden Wandplatte, was im Folgenden noch erläutert wird.

Schließlich ist gemäß noch einer Ausgestaltung der Wandplatte vorgesehen, dass die Wandplatte eine OSB-Platte (Oriented Strand Board), insbesondere eine mindestens 3-lagige, vorzugsweise eine mindestens 5-lagige, OSB-Platte ist. Eine OSB-Platte ist eine Holzwerkstoffplatte, die dadurch hergestellt worden ist, dass vor dem Verpressen des Pressgutes mehrere Lagen von mit Bindemittel versehenen Holzpartikeln, den sogenannten Strands (Langspänen), gestreut worden sind, wobei benachbarte Lagen unterschiedliche Orientierungen (Ausrichtungen) der Strands aufweisen. Strands unterscheiden sich von Spänen einer Spanplatte durch ihre Abmessungen (Spanplatte: Länge maximal 10 mm, OSB-Platte: Länge 100-300 mm, Breite 10-50 mm, Dicke 0,6-1,5 mm).

Die Aufgabe wird ferner gemäß einer zweiten Lehre der vorliegenden Erfindung bei einem Wandaufbau, insbesondere Aufbau einer Trockenbauwand, mit einer ersten Wandplatte und einer zweiten Wandplatte, deren Längsmittelebenen übereinstimmen (in der selben Ebene liegen) und die in Schwerkraftrichtung übereinander angeordnet und schmalseitig durch eine Profilverbindung miteinander verbunden sind, wobei die erste Wandplatte auf der zweiten Wandplatte aufliegt, dadurch gelöst, dass die erste Wandplatte und die zweite Wandplatte jeweils wie zuvor definiert ausgebildet ist und das Profil an der ersten Schmalseite der zweiten Wandplatte und das Profil an der zweiten Schmalseite der ersten Wandplatte einander in Richtung senkrecht zur Längsmittelebene überlappen. Mit einer Überlappung ist gemeint, dass das Profil an der ersten Schmalseite der zweiten Wandplatte und das Profil an der zweiten Schmalseite der ersten Wandplatte in einer Richtung senkrecht zur Längsmittelebene hintereinander angeordnet sind. Mit einer schmalseitigen Profilverbindung ist gemeint, dass die zwei benachbarten Platten über zwei einander gegenüberliegende Schmalseiten miteinander verbunden sind.

Gemäß einer Ausgestaltung des Wandaufbaus ist vorgesehen, dass zwischen der ersten Wandplatte und der zweiten Wandplatte, insbesondere beidseitig, eine Sichtfuge ausgebildet ist. Die Breite der Sichtfuge liegt insbesondere in einem Bereich von 1 bis 3 mm, bevorzugt 1,5 bis 2,5 mm, und beträgt besonders bevorzugt 2 mm.

Gemäß noch einer Ausgestaltung des Wandaufbaus ist vorgesehen, dass die am weitesten außen liegende Stufenfläche des Stufenfalzes an der ersten Schmalseite der zweiten Wandplatte diejenige Stufenfläche des Stufenfalzes an der zweiten Schmalseite der ersten Wandplatte berührt, die der am weitesten innen liegenden Stufenfläche des Stufenfalzes an der zweiten Schmalseite der ersten Wandplatte am nächsten liegt. Zusätzlich oder alternativ kann vorgesehen sein, dass die am weitesten außen liegende Stufenfläche des Stufenfalzes an der zweiten Schmalseite der ersten Wandplatte diejenige Stufenfläche des Stufenfalzes an der ersten Schmalseite der zweiten Wandplatte berührt, die der am weitesten innen liegenden Stufenfläche des Stufenfalzes an der ersten Schmalseite der zweiten Wandplatte am nächsten liegt.

Gemäß wieder einer weiteren Ausgestaltung des Wandaufbaus ist vorgesehen, dass der Wandaufbau mindestens eine dritte Wandplatte der vorangehend definierten Art aufweist, die bezogen auf die Schwerkraftrichtung neben der ersten und/oder zweiten Wandplatte angeordnet und schmalseitig durch eine Profilverbindung mit der ersten und/oder zweiten Wandplatte verbunden ist, wobei die Längsmittelebenen der nebeneinander angeordneten Wandplatten übereinstimmen (in der selben Ebene liegen) und wobei das Profil an der dritten Schmalseite der ersten und/oder zweiten Wandplatte und das Profil an der vierten Schmalseite der dritten Wandplatte einander in Richtung senkrecht zur Längsmittelebene überlappen und insbesondere als Nut- und Federverbindung ineinander greifen.

Gemäß noch einer Ausgestaltung des Wandaufbaus ist vorgesehen, dass zwischen der dritten Wandplatte und der ersten und/oder zweiten Wandplatte, insbesondere beidseitig, eine Sichtfuge ausgebildet ist. Die Breite der Sichtfuge liegt insbesondere in einem Bereich von 1 bis 3 mm, bevorzugt 1,5 bis 2,5 mm, und beträgt besonders bevorzugt 2 mm.

Gemäß einer weiteren Ausgestaltung des Wandaufbaus ist vorgesehen, dass einer der in Richtung senkrecht zur Längsmittelebene an die Vertiefung angrenzenden Abschnitte der dritten Schmalseite der ersten und/oder zweiten Wandplatte an einem Absatz (einer Schulter) anliegt, der an einem der in Richtung senkrecht zur Längsmittelebene an den Vorsprung angrenzenden Abschnitte der vierten Schmalseite der dritten Wandplatte ausgebildet ist. Zusätzlich oder alternativ kann vorgesehen sein, dass einer der in Richtung senkrecht zur Längsmittelebene an den Vorsprung angrenzenden Abschnitte der vierten Schmalseite der ersten und/oder zweiten Wandplatte an einem Absatz (einer Schulter) anliegt, der an einem der in Richtung senkrecht zur Längsmittelebene an die Vertiefung angrenzenden Abschnitte der dritten Schmalseite der dritten Wandplatte ausgebildet ist. Besagter Absatz bildet eine Schulter, an der das Profil der jeweils anderen Wandplatte anliegt und über die Kräfte parallel zur Längsmittelebene übertragen werden.

Gemäß noch einer Ausgestaltung des Wandaufbaus ist vorgesehen, dass die Wandplatten an einem Träger befestigt sind, der sich in Schwerkraftrichtung parallel zu den Wandplatten erstreckt, wobei insbesondere ein Abschnitt des Profils an der zweiten Schmalseite der ersten Wandplatte und vorzugsweise die am weitesten außen liegende Stufenfläche des Stufenfalzes an der zweite Schmalseite der ersten Wandplatte zwischen dem Träger und einem Abschnitt des Profils an der ersten Schmalseite der zweiten Wandplatte angeordnet ist. Bei dem Träger kann es sich um einen Stahlträger und/oder den Träger eines Ständerwerks, insbesondere Stahlständerwerks, handeln.

Schließlich ist gemäß noch einer Ausgestaltung des Wandaufbaus vorgesehen, dass ein oder mehrere Befestigungselemente, insbesondere ein oder mehrere Nägel und/oder Schrauben, durch die erste Wandplatte und/oder zweite Wandplatte, insbesondere durch eines oder mehrere der Profile der ersten Wandplatte und/oder zweiten Wandplatte, verlaufen, wobei die Befestigungselemente insbesondere in dem Träger verankert sind.

Die erfindungsgemäße Wandplatte und der erfindungsgemäße Wandaufbau hat aufgrund der speziellen Profilierung der Längs- und Querseiten viele Vorteile:
- material- und zeitsparende Endlosverlegung bis zu einem Rasterabstand von 625 mm Mitte-Mitte-Ständer;
- Erzeugung schwebender T-Stöße innerhalb einer aus mehreren Platten bestehenden Verkleidung,
- auch bei Wandhöhen über 3 m bis beispielsweise 10 m wird eine stabile, verwindungssteife Wandkonstruktion erreicht,
- ergonomisch durch geringes Plattengewicht; erfindungsgemäße Platten haben insbesondere ein Gewicht von maximal 11 kg und können dadurch ohne weiteres von einer Person gehandhabt werden; verbesserter Arbeits- und Gesundheitsschutz,
- die Platten können vorzugsweise horizontal (Längsseite quer zum Ständerwerk), aber auch problemlos vertikal (z.B. Raster Mitte-Mitte-Ständer 600 mm) als raumhohe Bekleidung verwendet werden,
- das Vorsehen eines Nut- und Federprofils an den Querseiten sorgt für sicheres Ineinandergreifen der Platten auch bei schwebendem Stoß; die Wandfläche ist ausreichend ausgesteift, um die eventuell vorhandene zweite Gipsbauplattenlage zu unterstützen; auch die Aussteifung des Metallständerwerks in der Höhe gegen Beulen wird verbessert,
- die spezielle Profilierung an den Schmalseiten (Längs- und/oder Querseiten) sorgt für eine schnelle und sichere Verarbeitung der Wandplatten und eine automatische Erzeugung von umlaufenden Dehnfugen, die insbesondere eine Breite in einem Bereich von 1 bis 3 mm, bevorzugt von 1,5 bis 2,5 mm, besonders bevorzugt von 2 mm, aufweisen, ohne zusätzliche Maßnahmen durch den Verarbeiter; feuchtebedingte Längenänderungen können von der Konstruktion zwängungsfrei und ohne Beulen kompensiert werden,
- die OSB-Platte ermöglicht mit Schraubenauszugsfestigkeiten von über 1200 N/Schraube (geprüft nach EN 321) eine beliebige Ortswahl für das Anbringen von Konsollasten,
- in Kombination mit einer zweiten Lage aus GFK-Platten einer Dicke in einem Bereich von 5 bis 25 mm, bevorzugt von 10 bis 20 mm, besonders bevorzugt von 15 mm, kann eine relativ hohe Feuerwiderstandsdauer erreicht werden, bei einer ca. 15 mm dicken GFK-Platte beispielsweise von 60 Minuten (El 60),
- problemlose Befestigung der eventuell vorhandenen Gipsbauplatten auf der erfindungsgemäßen Wandplattenfläche unabhängig vom Raster des Ständerwerks.

Die Aufgabe wird schließlich gemäß einer dritten Lehre der vorliegenden Erfindung gelöst durch ein Verfahren zum Herstellen eines Wandaufbaus, beispielsweise Aufbaus einer Trockenbauwand, insbesondere eines wie zuvor definierten Wandaufbaus, bei dem die folgenden Verfahrensschritte (in beliebiger oder der im folgenden angegebenen Reihenfolge) durchgeführt werden:
- Bereitstellen einer ersten Wandplatte und mindestens einer weiteren Wandplatte, insbesondere einer wie zuvor definierten zweiten und/oder dritten Wandplatte, wobei jede Wandplatte gemäß vorangehender Definition ausgebildet ist,
- Anordnen der ersten Wandplatte parallel zu einem Träger, insbesondere Stahlträger, derart, dass sich die Längsmittelebene der ersten Wandplatte in Schwerkraftrichtung (also in vertikaler Richtung) und die erste und zweite Schmalseite der ersten Wandplatte orthogonal zur Schwerkraftrichtung erstreckt, wobei die erste Schmalseite entgegen der Schwerkraftrichtung von der zweiten Schmalseite beabstandet ist,
- Befestigen der ersten Wandplatte an dem Träger mittels mindestens eines Befestigungselements, derart, dass zwischen dem Träger und zumindest einem Teil des Profils der ersten Schmalseite und/oder der zur ersten Schmalseite orthogonalen dritten oder vierten Schmalseite ein Abstand, das heißt Zwischenraum, verbleibt,
- Anordnen der weiteren Wandplatte parallel zu dem Träger, derart, dass die Längsmittelebenen der ersten und weiteren Wandplatte übereinstimmen und der jeweilige vom Träger beabstandete Teil des Profils der ersten Wandplatte und ein Teil eines (dazu korrespondierenden) Profils der weiteren Wandplatte einander in Richtung senkrecht zur Längsmittelebene (Richtung vom Profil zum Träger) überlappen, und
- Befestigen der weiteren Wandplatte an dem Träger mittels mindestens eines Befestigungselements.

Vorteil des erfindungsgemäßen Verfahrens ist, dass ein Wandaufbau ohne weiteres von nur einer einzigen Person montiert werden kann. Durch die besondere Anordnung der miteinander zusammenwirkenden Profile der jeweils benachbarten Platten kann, sobald eine Platte befestigt ist, die dazu benachbart anzuordnende Platte über die Profilverbindung an der bereits befestigten Platte vorfixiert werden, wobei das Profil der befestigten Platte, gegebenenfalls mit dem Träger, auf das jeweilige Profil der noch zu befestigenden Platte einen Klammereffekt ausübt. Dieser Klammereffekt ermöglicht eine Vorfixierung der zu befestigenden weiteren Wandplatte an der bereits befestigten Wandplatte, ohne dass dazu Hilfsmittel oder Befestigungsmittel erforderlich sind. Auch eine weitere Person ist bei der Montage nicht unbedingt erforderlich.

Die Vorfixierung bzw. der Klammereffekt erfolgt insbesondere über die bei bestimmungsgemäßer Ausrichtung der Wandplatten in Schwerkraftrichtung verlaufenden Schmalseiten bzw. Profile, wobei es sich wie zuvor beschrieben insbesondere um miteinander zusammenwirkende Nut- und Federprofile handelt. Bevorzugt hat dabei die jeweilige Wandplatte maximal ein Gewicht von 15 kg und noch bevorzugter ein Gewicht von maximal 11 kg, was von einer einzelnen Person sehr gut handhabbar ist.

Gemäß einer Ausgestaltung des erfindungsgemäßen Verfahrens erfolgt dementsprechend vor dem Schritt des Befestigens der weiteren Wandplatte an dem Träger eine Vorfixierung der weiteren Wandplatte, indem das Profil der weiteren Wandplatte zwischen dem Träger und dem Profil der ersten Wandplatte verklemmt wird. Mit einer Verklemmung ist ein Verbindungszustand gemeint, der es der Person, die die Wandplatten montiert, erlaubt, die zweite Wandplatte im noch nicht befestigten, aber vorfixierten Zustand loszulassen, ohne dass sich dabei die Wandplatte aus ihrer Position wegbewegen kann. Die zu befestigende Wandplatte wird also an der bereits befestigten Wandplatte sicher gehalten. Zusätzliche Hilfsmittel oder Befestigungsmittel sind dazu wie gesagt nicht notwendig.

Gemäß noch einer Ausgestaltung des erfindungsgemäßen Verfahrens wird bei dem Schritt des Anordnens der weiteren Wandplatte parallel zu dem Träger die weitere Wandplatte in horizontaler Richtung, das heißt orthogonal zur Schwerkraftrichtung, neben der ersten Wandplatte angeordnet, wobei ein Vorsprung des Profils der weiteren Wandplatte in eine Vertiefung des Profils der ersten Wandplatte eingesetzt wird. Dadurch wird insbesondere eine Vorfixierung der zuvor beschriebenen Art erreicht. Alternativ oder zusätzlich kann bei dem Schritt des Anordnens der weiteren Wandplatte parallel zu dem Träger die weitere Wandplatte in vertikaler Richtung, das heißt in Schwerkraftrichtung, oberhalb (über) der ersten Wandplatte angeordnet werden, wobei ein Teil des Profils der weiteren Wandplatte zwischen dem Profil der ersten Wandplatte und dem Träger eingesetzt wird. Auch dadurch kann die beschriebene Vorfixierung erreicht werden.

In dem Zustand, in dem die weitere Wandplatte noch nicht befestigt, aber bereits wie zuvor definiert relativ zu der ersten Wandplatte angeordnet ist, kann die weitere Wandplatte auch noch feinjustiert bzw. optimaler ausgerichtet werden. Da die zu befestigende Wandplatte in diesem Zustand insbesondere vorfixiert ist, kann das Ausrichten bzw. Feinjustieren der weiteren Wandplatte ohne weiteres von einer einzelnen Person durchgeführt werden.

Die Ausgestaltungen der erfindungsgemäßen Wandplatte, des erfindungsgemäßen Wandaufbaus und des erfindungsgemäßen Herstellungsverfahren haben gegenüber dem Stand der Technik viele Vorteile:
Durch die spezielle Kantenprofilierung mit kombiniertem Stufenfalz (an den Längsseiten) und Nut-Feder-Profil (an den Querseiten) ist die jeweilige Wandplatte besonders einfach einzusetzen und kann leicht verschoben und so optimal positioniert werden. Die Wandplatten sind dadurch auch in kürzester Zeit montierbar. Bei Anordnung einer Wandplatte horizontal benachbart zu einer bereits befestigten Wandplatte hält diese auch ohne Befestigungsmittel die Position durch einen Klammereffekt des Profils, wodurch die Platte eine besonders einfache und sichere Handhabung gewährleistet, auch bei Alleinarbeit. Auch erlauben die Wandplatten eine echte Endlos-Verlegung im Verband, wobei Zusatzaufwand sowie Material- und Verschnittaufwand minimiert werden.

Die Platten können ein geringes Gewicht aufweisen, beispielsweise ein Gewicht unter 15 kg bzw. von beispielsweise maximal 11 kg, wodurch sich die Platten ohne weiteres von nur einer einzelnen Person vor Ort auf der Baustelle verarbeiten lassen können. Die Montagearbeiten können schnell und kräfteschonend ausgeführt werden, wobei auch die Einhaltung von Arbeitsschutzmaßnahmen auf der Baustelle unterstützt werden.

Durch die bei Erstellung des Wandaufbaus automatisch entstehende Sichtfuge (Dehnfuge) von insbesondere 1 bis 3 mm und beispielsweise 2 mm, kann bei der Montage auf Zusatzmaßnahmen wie Distanzkeile zur Herstellung der Fuge oder andere Abstandshalter verzichtet werden. Die erfindungsgemäßen Wandplatten können dadurch wesentlich schneller als beim Stand der Technik montiert werden. Auch verhindert die Sichtfuge feuchtebedingte Verformungen der späteren Wandfläche, wodurch immer eine optisch einwandfreie Wandfläche langfristig garantiert ist.

Besondere Vorzüge ergeben sich durch die guten mechanischen Eigenschaften bei Verwendung einer OSB-Platte als erfindungsgemäße Wandplatte. Eine solche Platte bildet eine stabile Holzunterkonstruktion mit hoher Festigkeit und Steifigkeit. Schon eine einzelne Beplankungslage steift bei Verwendung einer Trägerkonstruktion, insbesondere Stahlträgerkonstruktion, die relativ flexiblen Ständer (Metallständer) in der Bauphase gegen Durchbiegung aus. Leichte Trennwände bieten auf diese Weise auch einen hohen Komfort, da sie gegen Durchbiegung auch unter Einwirkung angehängter Lasten oder Anpralllasten sicher ausgesteift sind. Der Nutzerkomfort wird erhöht, Reklamationen werden verhindert und die Wandfläche ist dauerhaft optisch einwandfrei und gegen Beschädigung durch Anpralllasten geschützt. Auch müssen bei der Montage keine Spezialbefestiger wie Trockenbaudübel verwendet werden, sondern es kann bequem mit üblichen Holzbauschrauben gearbeitet werden, die die Wandplatten sicher halten. Die Wandplatten können auch ohne weiteres mit einer dünnen Gipskartonplatte (GKB-Platte), beispielsweise in einer Dicke von maximal 9,5 mm, bekleidet werden, die als malerfertige Oberfläche ausreichend ist und als zweilagige Beplankung zusätzlich einen hohen Schallschutz bietet.

Bevorzugt weist die erfindungsgemäße Wandplatte einen Nagelraster-Aufdruck auf, beispielsweise für die Raster 600/625 mm. Die Platten müssen dadurch nicht zuvor markiert werden und können deutlich schneller auf dem Ständerwerk befestigt werden.

Die Wandplatten weisen insbesondere auch eine hohe Feuerwiderstandsfähigkeit auf, insbesondere einen geprüften Feuerwiderstand F30 und F60. Damit können leichte Trennwandkonstruktionen in Wohn-, Gewerbe- und öffentlichen Gebäuden unter erhöhten Sicherheitsanforderungen erstellt werden.

Mit den erfindungsgemäßen Wandplatten lassen sich Wandhöhen bis 5 m mit verschiedenen Lasteinwirkungen erreichen. Insbesondere sind die Wandplatten geprüft nach DIN 4103-1 und bieten damit eine hohe Sicherheit in verschiedensten Einbaubereichen, insbesondere im Wohnbereich oder im öffentlichen Bau.

Bevorzugt sind die Wandplatten 100 % formaldehydfrei verleimt, wodurch ein gutes Innenraumklima erzeugt und eine feuchteausgleichende Wirkung unterstützt wird.

Weiterhin ist es bevorzugt, wenn für die Wandplatten nachwachsende Rohstoffe verwendet werden, wodurch die Platten zu einer _nachhaltigen Verringerung des Klimawandels beitragen. Beispielsweise besteht eine erfindungsgemäße Wandplatte aus mehr als 70 %, bevorzugt aus mehr als 80%, besonders bevorzugt aus mehr als 85 % naturbelassenem Holz. Weitere Bestandteile des Materials, aus dem die Wandplatte hergestellt ist, sind Wasser, Bindemittel (Leim) und gegebenenfalls Paraffinwachs.

Es gibt nun eine Vielzahl von Möglichkeiten, die erfindungsgemäße Wandplatte, den erfindungsgemäßen Wandaufbau und das erfindungsgemäße Verfahren auszugestalten und weiterzubilden. Hierzu sei einerseits verwiesen auf die den Patentansprüchen 1, 6 und 15 nachgeordneten Patentansprüche, andererseits auf die

Beschreibung von Ausführungsbeispielen in Verbindung mit der Zeichnung. In der Zeichnung zeigt:
- Fig. 1a): eine schematische Ansicht einer vertikal geschnittenen Wandplatte gemäß der vorliegenden Erfindung,
- Fig. 1b): eine Profilverbindung zwischen zwei Wandplatten des Typs aus Fig. 1a),
- Fig. 2a): eine schematische Ansicht einer horizontal geschnittenen Wandplatte gemäß eines ersten Ausführungsbeispiels der vorliegenden Erfindung,
- Fig. 2b): eine Profilverbindung zwischen zwei Wandplatten des Typs aus Fig. 2a),
- Fig. 3a): eine schematische Ansicht einer horizontal geschnittenen Wandplatte gemäß eines zweiten Ausführungsbeispiels der vorliegenden Erfindung,
- Fig. 3b): eine Profilverbindung zwischen zwei Wandplatten des Typs aus Fig. 3a),
- Fig. 4: einen Ausschnitt eines Wandaufbaus gemäß der vorliegenden Erfindung.

Fig. 1a) zeigt eine Wandplatte 1 für den Trockenbau, die hier von einer mehrlagigen OSB-Platte gebildet wird. Die Wandplatte 1 weist eine sich parallel zu einer Längsmittelebene E erstreckende Vorderseite 4, eine dazu parallele Rückseite 5 und vier die Vorderseite 4 mit der Rückseite 5 verbindende Schmalseiten 6a, 6b, 6c und 6d auf. In Fig. 1a) ist erkennbar, dass die Platte 1 an einer ersten Schmalseite 6a und der dazu parallel verlaufenden zweiten Schmalseite 6b - beides sind Längsseiten, das heißt die längsten Schmalseiten - jeweils ein Profil 7 bzw. 7' aufweist, das von einem mehrfachen Stufenfalz 8 bzw. 8' gebildet wird. Mehrfacher Stufenfalz bedeutet, dass, wie in Fig. 1 dargestellt, zwei Falze bzw. Einkerbungen vorgesehen sind, die das Falzprofil 8 bzw. 8' bilden. Die Profile 7 und 7' sind bezogen auf die Längsmittelebene E sowie quer dazu spiegelbildlich ausgebildet.

Der Stufenfalz 8 bzw. 8' weist jeweils drei zur Längsmittelebene E zumindest überwiegend senkrechte Stufenflächen 9a, 9b und 9c auf ("überwiegend" bedeutet, dass der größte Teil der Stufenfläche senkrecht zur Ebene E verläuft). Der Abstand zwischen der (bezogen auf die Richtung der Längsmittelebene E) am weitesten außen liegenden Stufenfläche 9c und der nächstliegenden, hier mittleren Stufenfläche 9b ist größer als der Abstand zwischen der (bezogen auf die Richtung der Längsmittelebene E) am weitesten innen liegenden Stufenfläche 9a und der mittleren Stufenfläche 9b. Die Stufenflächen 9a und 9b sowie die Stufenflächen 9b und 9c sind durch eine Verbindungsfläche 10a bzw. 10b miteinander verbunden, wobei die Verbindungsfläche 10b winkelig zur Längsmittelebene E, hier beispielhaft in einem Winkel von 15°, verläuft und die Verbindungsfläche 10a parallel zur Längsmittelebene E verläuft. Der Übergangsbereich zwischen der Verbindungsfläche 10b und der Stufenfläche 9c weist ferner eine Rundung auf (siehe auch vergrößerte Detailansicht X in Fig. 1b)).

Fig. 1b) zeigt einen Ausschnitt eines Wandaufbaus 17, bei dem über das zuvor beschriebene Profil 7 und 7' zwei Wandplatten 1 und 2 in Schwerkraftrichtung S übereinander angeordnet worden sind, wobei sich ein Teil des Profils 7' bzw. Stufenfalzes 8' der Wandplatte 1 zwischen einem Teil des Profils 7 bzw. Stufenfalzes 8 der Wandplatte 2 und einem Träger 20 befindet. Die Profile 7 und 7' überlappen also einander in Richtung senkrecht zur Längsmittelebene E. Der Träger 20 kann beispielsweise ein Ständer, beispielsweise Metallständer, eines Ständerwerks sein.

Wie ebenfalls in Fig. 1b), insbesondere in der Detailvergrößerung X, zu erkennen ist, sind die Profile 7 und 7' so geformt, dass die am weitesten außen liegende Stufenfläche 9c des Stufenfalzes 8 an der ersten Schmalseite 6a der zweiten Wandplatte 2 diejenige Stufenfläche 9b des Stufenfalzes 8' an der zweiten Schmalseite 6b der ersten Wandplatte 1 berührt, die der am weitesten innen liegenden Stufenfläche 9a des Stufenfalzes 8' an der zweiten Schmalseite 6b der ersten Wandplatte 1 am nächsten liegt. Gleichzeitig ist vorgesehen, dass die am weitesten außen liegende Stufenfläche 9c des Stufenfalzes 8' an der zweiten Schmalseite 6b der ersten Wandplatte 1 diejenige Stufenfläche des Stufenfalzes 8 an der ersten Schmalseite 6a der zweiten Wandplatte 2 berührt, die der am weitesten innen liegenden Stufenfläche 9a des Stufenfalzes 8 an der ersten Schmalseite 6a der zweiten Wandplatte 2 am nächsten liegt.

Durch die besondere Profilierung 7 und 7' an den Längsseiten 6a und 6b der Wandplatten 1 und 2 wird außerdem beidseitig eine Sichtfuge 18 geschaffen, also eine Fuge, die zur Plattenaußenseite hin bzw. zur Außenseite des Wandaufbaus 17 hin einen Abstand zwischen den beiden Platten 1 und 2 ausbildet.

Auch die beiden Querseiten, das heißt die dritte Schmalseite 6c und die vierte Schmalseite 6d der jeweiligen Wandplatte 1 bzw. einer benachbarten Wandplatte 3 oder 3', können jeweils ein Profil 12 bzw. 12' aufweisen, wie die Figuren 2a) bis 3b) zeigen.

Ein erstes Ausführungsbeispiel eines Profils einer Querseite zeigen die Figuren 2a) und b), wobei Fig. 2a) zwei benachbarte Platten 1 und 3 vor dem Zusammensetzen und Fig. 2b) nach dem Zusammensetzen zeigt. An der dritten Schmalseite 6c ist beispielsweise eine entlang der Schmalseite 6c verlaufende Vertiefung 13 vorgesehen, die ein Nutprofil bildet. An der gegenüberliegenden Schmalseite 6d ist ein entlang der Schmalseite 6d verlaufender Vorsprung 14 vorgesehen, der ein Federprofil bildet.

Wie in den Figuren 2a) und 2b) zu erkennen ist, weist der untere Abschnitt 16a von den beiden in Richtung senkrecht zur Längsmittelebene E an den Vorsprung 14 angrenzenden Abschnitten 16a und 16b der Schmalseite 6d einen Absatz 17 auf, der eine Schulter bildet, an der einer von zwei Abschnitten 15a und 15b zur Anlage kommt, die in Richtung senkrecht zur Längsmittelebene E an die Vertiefung 13 angrenzen.

Die Figuren 3a) und b) zeigen ein zweites Ausführungsbeispiel einer Nut- und Federverbindung zwischen zwei in horizontaler Richtung benachbarten Platten 1 und 3. Die Profilverbindung entspricht im Wesentlichen der anhand der Figuren 2a) und b) beschriebenen Profilverbindung, mit dem Unterschied, dass der Absatz 17, der eine Schulter für die Schmalseite der benachbarten Wandplatte bildet, bei dem Ausführungsbeispiel in den Figuren 3a) und b) im Abschnitt 15a der beiden Abschnitte 15a und 15b ausgebildet ist, die in Richtung senkrecht zur Längsmittelebene E an die Vertiefung 13 angrenzen.

Der beschriebene Absatz 17 bewirkt im zusammengesteckten Zustand (Figuren 2b) und 3b)) auch in diesem Verbindungsbereich zwischen benachbarten Platten die Ausbildung einer Sichtfuge 19. Auch hier ist die Sichtfuge 19 auf beiden Seiten 4 und 5 der zusammengesetzten Platten 1 und 3 vorgesehen.

Fig. 4 zeigt schließlich einen Ausschnitt eines Wandaufbaus 17 aus mehreren Wandplatten 1, 2, 3 und 3' des zuvor beschriebenen erfindungsgemäßen Typs. Dabei verlaufen die Schmalseiten mit dem anhand der Figuren 1a) und b) beschriebenen Profil in horizontaler Richtung und die Schmalseiten mit dem anhand der Figuren 2a) bis 3b) beschriebenen Profil in vertikaler Richtung (bezogen auf eine vertikale Schwerkraftrichtung S). Die Wandplatten 1 und 2 sowie die Wandplatten 3 und 3' sind jeweils über ein Falzprofil miteinander verbunden. Die Wandplatten 1 und 3 sowie die Wandplatten 2 und 3' sind über eine Nut- und Federverbindung miteinander verbunden.

Die Wandplatten 1, 2, 3 und 3' sind hier jeweils über mehrere Befestigungselemente 21 in Form von Schrauben oder Nägeln miteinander und/oder an dem in Fig. 1b) dargestellten, senkrecht verlaufenden Träger 20 befestigt. Die Befestigungspunkte verlaufen erfindungsgemäß vorzugsweise, je nach dem ob die Platte hochkant oder quer verlegt wird, entweder entlang des Stufenfalzes oder auf dem vertikalen Ständer (hier Träger 20) parallel zum Nut- und Federprofil. Zusätzlich kann dann horizontal auf Schwelle und Rähm (der Rähm ist der obere horizontale Abschluss der Rahmenkonstruktion, die Schwelle der untere horizontale Abschluss) befestigt werden.

Die Wandplatten dienen hier beispielhaft als Untergrund zur Befestigung von Gipsbauplatten (nicht dargestellt).

## Patentansprüche

1. Wandplatte (1,2,3,3') für den Trockenbau aus einem Holzwerkstoff,
- mit einer sich parallel zu einer Längsmittelebene (E) der Platte (1,2,3,3') erstreckenden Vorderseite (4), einer dazu parallelen Rückseite (5) und vier die Vorderseite (4) mit der Rückseite (5) verbindenden Schmalseiten (6a,6b,6c,6d),
- wobei an einer ersten Schmalseite (6a) und an einer dazu parallel verlaufenden zweiten Schmalseite (6b) jeweils ein Profil (7,7') ausgebildet ist,
- wobei das Profil (7) an der ersten Schmalseite (6a) von einem mehrfachen Stufenfalz (8) gebildet wird,
- wobei der Stufenfalz (8) an der ersten Schmalseite (6a) jeweils mindestens drei zur Längsmittelebene (E) zumindest überwiegend senkrechte Stufenflächen (9a,9b,9.c) aufweist,
- wobei die am weitesten außen liegende erste Stufenfläche (9c) mit der nächstliegenden zweiten Stufenfläche (9b) durch eine erste Verbindungsfläche (10b) und die am weitesten innen liegende dritte Stufenfläche (9a) mit der zweiten Stufenfläche (9b) durch eine zweite Verbindungsfläche (10a) verbunden ist,
- wobei zumindest die erste Verbindungsfläche (10b) zumindest überwiegend winkelig zur Längsmittelebene (E) verläuft und zumindest die zweite Verbindungsfläche (10a) zumindest überwiegend parallel zur Längsmittelebene (E) verläuft,
- wobei die erste Verbindungsfläche (10b) der ersten Schmalseite (6a) als eine Fläche ausgebildet ist,
- wobei die zweite Verbindungsfläche (10a) der ersten Schmalseite (6a) als eine Fläche ausgebildet ist,
- wobei der Abstand zwischen der am weitesten außen liegenden Stufenfläche (9c) und der nächstliegenden Stufenfläche (9b) größer, als der Abstand zwischen der am weitesten innen Hegenden Stufenfläche (9a) und der Stufenfläche (9b) ist, die der am weitesten außen liegenden Stufenfläche (9c) nächstliegend ist,
- wobei das Profil (7') an der zweiten Schmalseite (6b) von einem mehrfachen Stufenfalz (8') gebildet wird,
- wobei der Stufenfalz (8') an der zweiten Schmalseite (6b) jeweils mindestens drei zur Längsmittelebene (E) zumindest überwiegend senkrechte Stufenflächen (9a,9b,9c) aufweist,
- wobei die am weitesten außen liegende erste Stufenfläche (9c) mit der nächstliegenden zweiten Stufenfläche (9b) durch eine erste Verbindungsfläche (10b) und die am weitesten innen liegende dritte Stufenfläche (9a) mit der zweiten Stufenfläche (9b) durch eine zweite Verbindungsfläche (10a) verbunden ist,
- wobei zumindest die erste Verbindungsfläche (10b) zumindest überwiegend winkelig zur Längsmittelebene (E) verläuft und zumindest die zweite Verbindungsfläche (10a) zumindest überwiegend parallel zur Längsmittelebene (E) verläuft,
- wobei die erste Verbindungsfläche (10b) der zweiten Schmalseite (6b) als eine Fläche ausgebildet ist,
- wobei die zweite Verbindungsfläche (10a) der zweiten Schmalseite (6b) als eine Fläche ausgebildet ist, und
- wobei der Abstand zwischen der am weitesten außen liegenden Stufenfläche (9c) und der nächstliegenden Stufenfläche (9b) größer, als der Abstand zwischen der am weitesten innen liegenden Stufenfläche (9a) und der Stufenfläche (9b) ist, die der am weitesten außen liegenden Stufenfläche (9c) nächstliegend ist.

2. Wandplatte (1,2,3,3') nach Anspruch 1, **dadurch gekennzeichnet, dass** das Profil (7') an der zweiten Schmalseite (6b) spiegelbildlich, bezogen auf die Längsmittelebene (E) der Platte (1,2,3,3') und einer Ebene senkrecht zur Längsmittelebene (E), die parallel zu der ersten und zweiten Schmalseite (6a,6b) verläuft, ausgebildet ist.

3. Wandplatte (1,2,3,3') nach einem der vorangehenden Ansprüche, **dadurch gekennzeichnet, dass** in mindestens einem Übergangsbereich zwischen mindestens einer Stufenfläche (9a,9b,9c) und einer Verbindungsnäche (10a,10b), insbesondere in dem Übergangsbereich zwischen der am weitesten außen liegenden Stufenfläche (9c) und der angrenzenden Verbindungsfläche (10b), eine Rundung (11) vorgesehen ist.

4. Wandplatte (1,2,3,3') nach einem der vorangehenden Ansprüche, **dadurch gekennzeichnet, dass** an einer dritten Schmalseite (6c), die senkrecht zu der ersten und zweiten Schmalseite (6a,6b) verläuft, ein Profil (12), insbesondere mit einer entlang der Schmalseite (6c) verlaufenden Vertiefung (13), und/oder an einer vierten Schmalseite (6d), die senkrecht zu der ersten und zweiten Schmalseite (6a,6b) verläuft, ein Profil (12'), insbesondere mit einem entlang der Schmalseite (6d) verlaufenden Vorsprung (14), ausgebildet ist, wobei insbesondere zumindest einer der in Richtung senkrecht zur Längsmittelebene (E) an die Vertiefung (13) oder den Vorsprung (14) angrenzenden Abschnitte (15a,15b,16a,16b) der Schmalseite (6c,6d) einen Absatz (17) aufweist.

5. Wandplatte (1,2,3,3') nach einem der vorangehenden Ansprüche, **dadurch gekennzeichnet, dass** die Wandplatte eine OSB-Platte, insbesondere eine mindestens 3-lagige OSB-Platte, vorzugsweise eine mindestens 5-lagige OSB-Platte, ist.

6. Wandaufbau (17), insbesondere Aufbau einer Trockenbauwand (17),
- mit einer ersten Wandplatte (1) und einer zweiten Wandplatte (2), deren Längsmittelebenen (E) übereinstimmen und die in Schwerkraftrichtung (S) übereinander angeordnet und schmalseitig durch eine Profilverbindung miteinander verbunden sind,
- wobei die erste Wandplatte (1) auf der zweiten Wandplatte (2) aufliegt,
**dadurch gekennzeichnet,**
**dass** die erste Wandplatte (1) und die zweite Wandplatte (2) jeweils nach einem der vorangehenden Ansprüche ausgebildet ist und das Profil (7) an der ersten Schmalseite (6a) der zweiten Wandplatte (2) und das Profil (7') an der zweiten Schmalseite (6b) der ersten Wandplatte (1) einander in Richtung senkrecht zur Längsmittelebene (E) überlappen.

7. Wandaufbau (17) nach Anspruch 6, **dadurch gekennzeichnet, dass** zwischen der ersten Wandplatte (1) und der zweiten Wandplatte (2), insbesondere beidseitig, eine Sichtfuge (18) ausgebildet ist.

8. Wandaufbau (17) nach Anspruch 6 oder 7, **dadurch gekennzeichnet, dass** die am weitesten außen liegende Stufenfläche (9c) des Stufenfalzes (8) an der ersten Schmalseite (6a) der zweiten Wandplatte (2) diejenige Stufenfläche. (9b) des Stufenfalzes (8') an der zweiten Schmalseite (6b) der ersten Wandplatte (1) berührt, die der am weitesten innen liegenden Stufenfläche (9a) des Stufenfalzes (8') an der zweiten Schmalseite (6b) der ersten Wandplatte (1) am nächsten liegt.

9. Wandaufbau (17) nach einem der Ansprüche 6 bis 8, **dadurch gekennzeichnet, dass** die am weitesten außen liegende Stufenfläche (9c) des Stufenfalzes (8') an der zweiten Schmalseite (6b) der ersten Wandplatte (1) diejenige Stufenfläche des Stufenfalzes (8) an. der ersten Schmalseite (6a) der zweiten Wandplatte (2) berührt, die der am weitesten innen liegenden Stufenfläche (9a) des Stufenfalzes (8) an der ersten Schmalseite (6a) der zweiten Wandplatte (2) am nächsten liegt.

10. Wandaufbau (17) nach einem der Ansprüche 6 bis 9, **dadurch gekennzeichnet, dass** der Wandaufbau (17) mindestens eine dritte Wandplatte (3,3') nach einem der Ansprüche 1 bis 5 aufweist, die bezogen auf die Schwerkraftrichtung (S) neben der ersten und/oder zweiten Wandplatte (1,2) angeordnet und schmalseitig durch eine Profilverbindung mit der ersten und/oder zweiten Wandplatte (1,2) verbunden ist, wobei die Längsmittelebenen (E) der nebeneinander angeordneten Wandplatten (1,2,3,3') übereinstimmen und wobei das Profil (12) an der dritten Schmalseite (6c) der ersten und/oder zweiten Wandplatte (1,2) und das Profil (12') an der vierten Schmalseite (6d) der dritten Wandplatte (3,3') einander in Richtung senkrecht zur Längsmittelebene (E) überlappen und insbesondere als Nut- und Federverbindung ineinander greifen, wobei insbesondere zwischen der dritten Wandplatte (3,3') und der ersten und/oder zweiten Wandplatte (1,2), insbesondere beidseitig, eine Sichtfuge (19) ausgebildet ist:

11. Wandaufbau (17) nach Anspruch 10, **dadurch gekennzeichnet, dass** einer der in Richtung senkrecht zur Längsmittelebene (E) an die Vertiefung (13) angrenzenden Abschnitte (15a,15b) der dritten Schmalseite (6c) der ersten und/oder zweiten Wandplatte (1,2) an einem Absatz (17) anliegt, der an einem der in Richtung senkrecht zur Längsmittelebene (E) an den Vorsprung (14) angrenzenden Abschnitte (16a,16b) der vierten Schmalseite (6d) der dritten Wandplatte (3,3') ausgebildet ist.

12. Wandaufbau (17) nach einem der Ansprüche 10 oder 11, **dadurch gekennzeichnet, dass** einer der in Richtung senkrecht zur Längsmittelebene (E) an den Vorsprung (14) angrenzenden Abschnitte (16a,16b) der vierten Schmalseite (6d) der ersten und/oder zweiten Wandplatte (1,2) an einem Absatz (17) anliegt, der an einem der in Richtung senkrecht zur Längsmittelebene (E) an die Vertiefung (13) angrenzenden Abschnitte (15a,15b) der dritten Schmalseite (6c) der dritten Wandplatte (3,3') ausgebildet ist.

13. Wandaufbau (17) nach einem der Ansprüche 6 bis 12, **dadurch gekennzeichnet, dass** die Wandplatten (1,2,3,3') an einem Träger (20), insbesondere Stahlträger (20), befestigt sind, der sich in Schwerkraftrichtung (S) parallel zu den Wandplatten (1,2,3,3') erstreckt, wobei insbesondere ein Abschnitt des Profils (7') an der zweiten Schmalseite (6b) der ersten Wandplatte (1) und vorzugsweise die am weitesten außen liegende Stufenfläche (9c) des Stufenfalzes (8') an der zweite Schmalseite (6b) der ersten Wandplatte (1) zwischen dem Träger (20) und einem Abschnitt des Profils (7) an der ersten Schmalseite (6a) der zweiten Wandplatte (2) angeordnet ist.

14. Wandaufbau (17) nach einem der Ansprüche 6 bis 13, **dadurch gekennzeichnet, dass** ein oder mehrere Befestigungselemente (21), insbesondere ein oder mehrere Nägel und/oder Schrauben (21), durch die erste Wandplatte (1) und/oder zweite Wandplatte (2), insbesondere durch eines oder mehrere der Profile (7,7') der ersten Wandplatte (1) und/oder zweiten Wandplatte (2), verlaufen, wobei die Befestigungselemente (21) insbesondere in dem Träger (20) verankert sind.

15. Verfahren zum Herstellen eines Wandaufbaus (17), beispielsweise Aufbaus einer Trockenbauwand (17), insbesondere eines Wandaufbaus (17) nach einem der Ansprüche 6 bis 14, bei dem die folgenden Verfahrensschritte durchgeführt werden:
- Bereitstellen einer ersten Wandplatte (1) und mindestens einer weiteren Wandplatte (2,3,3'), wobei jede Wandplatte (1,2,3,3') nach einem der Ansprüche 1 bis 5 ausgebildet ist,
- Anordnen der ersten Wandplatte (1) parallel zu einem Träger (20), derart, dass sich die Längsmittelebene (E) der ersten Wandplatte (1) in Schwerkraftrichtung (S) und die erste und zweite Schmalseite (6a,6b) der ersten Wandplatte (1) orthogonal zur Schwerkraftrichtung (S) erstreckt, wobei die erste Schmalseite (6a) entgegen der Schwerkraftrichtung (5) von der zweiten Schmalseite (6b) beabstandet ist,
- Befestigen der ersten Wandplatte (1) an dem Träger (20) mittels mindestens eines Befestigungselements (21), derart, dass zwischen dem Träger (20) und zumindest einem Teil des Profils (7,12,12') der ersten Schmalseite (6a) und/oder der zur ersten Schmalseite (6a) orthogonalen dritten oder vierten Schmalseite (6c,6d) ein Abstand verbleibt,
- Anordnen der weiteren Wandplatte (2,3,3') parallel zu dem Träger (20), derart, dass die Längsmittelebenen (E) der ersten und weiteren Wandplatte (1,2,3,3') übereinstimmen und der jeweilige vom Träger (20) beabstandete Teil des Profils (7,12,121 der ersten Wandplatte (1) und ein Teil eines Profils (7', 12,12') der weiteren Wandplatte (2,3,3') einander in Richtung senkrecht zur Längsmittelebene (E) überlappen, und
- Befestigen der weiteren Wandplatte (2,3,3') an dem Träger (20) mittels mindestens eines Befestigungselements (21).

16. Verfahren nach Anspruch 15, **dadurch gekennzeichnet, dass** vor dem Schritt des Befestigens der weiteren Wandplatte (2,3,3') an dem Träger (20) eine Vorfixierung der weiteren Wandplatte (2,3,3') erfolgt, indem das Profil (7',12,12') der weiteren Wandplatte (2,3,3') zwischen dem Träger (20) und dem Profil (7;12,12') der ersten Wandplatte (1) verklemmt wird.

17. Verfahren nach Anspruch 15 oder 16, **dadurch gekennzeichnet, dass** bei dem Schritt des Anordnens der weiteren Wandplatte (2,3,3') parallel zu dem Träger (20)
- die weitere Wandplatte (3,3') in horizontaler Richtung neben der ersten Wandplatte (1) angeordnet wird, wobei ein Vorsprung (14) des Profils (12') der weiteren Wandplatte (3,3') in eine Vertiefung (13) des Profils (12) der ersten Wandplatte (1) eingesetzt wird, und/oder
- die weitere Wandplatte (2) in vertikaler Richtung über der ersten Wandplatte (1) angeordnet wird, wobei ein Teil des Profils (7') der weiteren Wandplatte (2) zwischen dem Profil (7) der ersten Wandplatte (1) und dem Träger (20) eingesetzt wird.

## Claims

1. Wall panel (1,2,3,3') for drywall made of a wood-based material,
- with a front side (4) extending parallel to a longitudinal centre plane (E) of the plate (1, 2, 3, 3'), a rear side (5) parallel thereto and four narrow sides (6a, 6b, 6c, 6d) connecting the front side (4) to the rear side (5),
- wherein a profile (7, 7') is formed on a first narrow side (6a) and on a second narrow side (6b) extending parallel thereto,
- wherein the profile (7) is formed on the first narrow side (6a) by a multiple step fold (8),
- wherein the step fold (8) has, on the first narrow side (6a), in each case at least three step surfaces (9a, 9b, 9c) which are at least predominantly perpendicular to the longitudinal centre plane (E),
- wherein the outermost first step surface (9c) is connected to the nearest second step surface (9b) by a first connecting surface (10b) and the innermost third step surface (9a) is connected to the second step surface (9b) by a second connecting surface (10a),
- wherein at least one connecting surface (10b) runs at least predominantly at an angle to the longitudinal centre plane (E) and at least one connecting surface (10a) runs at least predominantly parallel to the longitudinal centre plane (E),
**characterized in**
- **that** the first connecting surface (10b) of the first narrow side (6a) is formed as a surface,
- **that** the second connecting surface (10a) of the first narrow side (6a) is formed as a surface, and
- **that** the distance between the outermost step surface (9c) and the closest step surface (9b) is greater than the distance between the innermost step surface (9a) and the step surface (9b) closest to the outermost step surface (9c).
- in that the profile (7') is formed on the second narrow side (6b) by a multiple step fold (8'),
- **that** the step fold (8') on the second narrow side (6b) has in each case at least three step surfaces (9a, 9b, 9c) at least predominantly perpendicular to the longitudinal centre plane (E),
- **that** the outermost first step surface (9c) is connected to the nearest second step surface (9b) by a first connecting surface (10b) and the innermost third step surface (9a) is connected to the second step surface (9b) by a second connecting surface (10a),
- **that** at least the first connecting surface (10b) extends at least predominantly at an angle to the longitudinal central plane (E) and at least the second connecting surface (10a) extends at least predominantly parallel to the longitudinal central plane (E),
- **that** the first connecting surface (10b) of the second narrow side (6b) is formed as a surface, and
- **that** the second connecting surface (10a) of the second narrow side (6b) is formed as a surface, and
- **that** the distance between the outermost step surface (9c) and the closest step surface (9b) is greater than the distance between the innermost step surface (9a) and the step surface (9b) closest to the outermost step surface (9c).

2. Wall panel (1,2,3,3') according to claim 1, **characterized in that** the profile (7') on the second narrow side (6b) is formed in mirror image with respect to the longitudinal centre plane (E) of the panel (1,2,3,3') and a plane perpendicular to the longitudinal centre plane (E) which runs parallel to the first and second narrow sides (6a,6b,).

3. Wall panel (1, 2, 3, 3') according to one of the preceding claims, **characterized in that** a rounding (11) is provided in at least one transition region between at least one step surface (9a, 9b, 9c) and a connecting surface (10a, 10b), in particular in the transition region between the step surface (9c) lying furthest out and the adjacent connecting surface (10b).

4. Wall panel (1, 2, 3, 3') according to one of the preceding claims, **characterized in that** a profile (12), in particular with a depression (13) running along the narrow side (6c), is formed on a third narrow side (6c), which runs perpendicular to the first and second narrow sides (6a, 6b), and/or a profile (12'), in particular with a projection (14) running along the narrow side (6d), is formed on a fourth narrow side (6d), which runs perpendicular to the first and second narrow sides (6a, 6b),6b), a profile (12') is formed, in particular with a projection (14) running along the narrow side (6d), wherein in particular at least one of the sections (15a, 15b, 16a, 16b) of the narrow side (6c, 6d) adjoining the recess (13) or the projection (14) in the direction perpendicular to the longitudinal centre plane (E) has a shoulder (17).

5. Wall panel according to one of the preceding claims, **characterized in that** the wall panel is an OSB panel, in particular an at least 3-layer OSB panel, preferably an at least 5-layer OSB panel.

6. Wall construction (17), in particular construction of a drywall (17),
- having a first wall panel (1) and a second wall panel (2), the longitudinal centre planes (E) of which coincide and which are arranged one above the other in the direction of gravity (S) and are connected to one another on the narrow side by a profile connection,
- wherein the first wall plate (1) rests on the second wall plate (2), **characterized in that** the first wall panel (1) and the second wall panel (2) are each formed according to one of the preceding claims, and the profile (7) on the first narrow side (6a) of the second wall panel (2) and the profile (7') on the second narrow side (6b) of the first wall panel (1) overlap one another in the direction perpendicular to the longitudinal centre plane (E).

7. Wall structure (17) according to claim 6, **characterized in that** a visible joint (18) is formed between the first wall panel (1) and the second wall panel (2), in particular on both sides.

8. Wall structure (17) according to claim 6 or 7, **characterized in that** the outermost step surface (9c) of the step seam (8) on the first narrow side (6a) of the second wall panel (2) contacts that step surface (9b) of the step seam (8') on the second narrow side (6b) of the first wall panel (1), which is closest to the innermost step surface (9a) of the step seam (8') on the second narrow side (6b) of the first wall panel (1).

9. Wall structure (17) according to any one of claims 6 to 8, **characterized in that** the outermost step surface (9c) of the step seam (8') on the second narrow side (6b) of the first wall panel (1) contacts that step surface of the step seam (8) on the first narrow side (6a) of the second wall panel (2) which is closest to the innermost step surface (9a) of the step seam (8) on the first narrow side (6a) of the second wall panel (2).

10. Wall structure (17) according to one of the claims 6 to 9, **characterized in that** the wall structure (17) has at least one third wall panel (3, 3') according to one of the claims 1 to 5, which is arranged next to the first and/or second wall panel (1, 2) with respect to the direction of gravity (S) and is connected on the narrow side to the first and/or second wall panel (1, 2) by a profile connection, the longitudinal centre planes (E) of the wall panels (1, 2, 3,3') arranged next to one another coincide, and the profile (12) on the third narrow side (6c) of the first and/or second wall panel (1, 2) and the profile (12') on the fourth narrow side (6d) of the third wall panel (3, 3') overlapping one another in the direction perpendicular to the longitudinal centre plane (E) and engaging in one another in particular as a tongue-and-groove connection, an exposed joint (19) being formed in particular between the third wall panel (3, 3') and the first and/or second wall panel (1, 2), in particular on both sides.

11. Wall structure (17) according to claim 10, **characterized in that** one of the portions (15a,15b) of the third narrow side (6c) of the first and/or second wall panel (1,2) abut against a shoulder (17) formed on one of the portions (16a, 16b) of the fourth narrow side (6d) of the third wall panel (3, 3') adjacent to the projection (14) in the direction perpendicular to the longitudinal central plane (E).

12. Wall structure (17) according to one of claims 10 or 11, **characterized in that** one of the portions (16a,16b) of the fourth narrow side (6d) of the first and/or second wall panel (1,2) abuts against a shoulder (17) formed on one of the portions (15a, 15b) of the third narrow side (6c) of the third wall panel (3, 3') adjacent to the recess (13) in the direction perpendicular to the longitudinal central plane (E).

13. Wall structure (17) according to any one of claims 6 to 12, **characterized in that** the wall panels (1, 2, 3, 3') are fixed to a support (20), in particular a steel support (20), which extends parallel to the wall panels (1, 2, 3, 3') in the direction of gravity (S), wherein in particular a section of the profile (7') on the second narrow side (6b) of the first wall panel (1) and preferably the outermost step surface (9c) of the step seam (8') on the second narrow side (6b) of the first wall panel (1) are arranged between the support (20) and a section of the profile (7) on the first narrow side (6a) of the second wall panel (2).

14. Wall structure (17) according to one of claims 6 to 13, **characterized in that** one or more fastening elements (21), in particular one or more nails and/or screws (21), run through the first wall panel (1) and/or second wall panel (2), in particular through one or more of the profiles (7, 7') of the first wall panel (1) and/or second wall panel (2), the fastening elements (21) being anchored in particular in the support (20).

15. Method for producing a wall structure (17), for example structure of a drywall (17), in particular a wall structure (17) according to one of claims 6 to 14, in which the following method steps are carried out:
- providing a first wall panel (1) and at least one further wall panel (2,3,3'), each wall panel (1,2,3,3') being formed according to any one of claims 1 to 5,
- arrangement of the first wall panel (1) parallel to a support (20) in such a way that the longitudinal centre plane (E) of the first wall panel (1) extends in the direction of gravity (S) and the first and second narrow sides (6a, 6b) of the first wall panel (1) extend orthogonally to the direction of gravity (S), the first narrow side (6a) being spaced apart from the second narrow side (6b) counter to the direction of gravity (S),
- fixing the first wall panel (1) to the support (20) by means of at least one fastening element (21), in such a way that a spacing remains between the support (20) and at least part of the profile (7, 12, 12') of the first narrow side (6a) and/or of the third or fourth narrow side (6c, 6d) which is orthogonal to the first narrow side (6a),
- arranging the further wall panel (2, 3, 3') parallel to the support (20) in such a way that the longitudinal centre planes (E) of the first and further wall panels (1, 2, 3, 3') coincide and the respective part of the profile (7, 12, 12') of the first wall panel (1) spaced from the support (20) and a part of a profile (7', 12, 12') of the further wall panel (2, 3, 3') overlap one another in the direction perpendicular to the longitudinal centre plane (E), and
- fixing the further wall panel (2, 3, 3') to the support (20) by means of at least one fixing element (21).

16. Method according to claim 15, **characterized in that**, before the step of fixing the further wall panel (2, 3, 3') to the support (20), a pre-fixing of the further wall panel (2, 3, 3') is carried out by clamping the profile (7', 12, 12') of the further wall panel (2, 3, 3') between the support (20) and the profile (7, 12, 12') of the first wall panel (1).

17. Method according to claim 15 or 16, **characterized in that**, in the step of arranging the further wall panel (2,3,3') parallel to the support (20)
- the further wall panel (3, 3') is arranged next to the first wall panel (1) in the horizontal direction, a projection (14) of the profile (12') of the further wall panel (3, 3') being inserted into a recess (13) of the profile (12) of the first wall panel (1), and/or
- the further wall panel (2) is arranged in vertical direction above the first wall panel (1), wherein a part of the profile (7') of the further wall panel (2) is inserted between the profile (7) of the first wall panel (1) and the support (20).

## Revendications

1. Panneau mural (1, 2, 3, 3') pour construction sèche en matériau à base de bois,
- avec une face avant (4) s'étendant parallèlement à un plan médian longitudinal (E) du panneau (1, 2, 3, 3'), une face arrière (5) parallèle à celle-ci et quatre côtés étroits (6a, 6b, 6c, 6d) reliant la face avant (4) à la face arrière (5),
- un profil (7, 7') étant respectivement formé au niveau d'un premier côté étroit (6a) et au niveau d'un deuxième côté étroit (6b) s'étendant parallèlement au premier côté étroit (6a),
- le profil (7) étant formé au niveau du premier côté étroit (6a) par une feuillure étagée multiple (8),
- la feuillure étagée (8) présentant au niveau du premier côté étroit (6a) respectivement au moins trois surfaces étagées (9a, 9b, 9c) au moins principalement perpendiculaires au plan médian longitudinal (E),
- la première surface étagée (9c) située le plus à l'extérieur étant reliée à la deuxième surface étagée (9b) la plus proche par une première surface de liaison (10b) et la troisième surface étagée (9a) située le plus à l'intérieur étant reliée à la deuxième surface étagée (9b) par une deuxième surface de liaison (10a),
- où au moins la première surface de liaison (10b) s'étend au moins principalement de manière angulaire par rapport au plan médian longitudinal (E) et au moins la deuxième surface de liaison (10a) s'étend au moins principalement de manière parallèle au plan médian longitudinal (E),
**caractérisé**
- **en ce que** la première surface de liaison (10b) du premier côté étroit (6a) est formée en tant que surface,
- **en ce que** la deuxième surface de liaison (10a) du premier côté étroit (6a) est formée en tant que surface,
- **en ce que** la distance entre la surface étagée (9c) située le plus à l'extérieur et la surface étagée (9b) la plus proche est supérieure à la distance entre la surface étagée (9a) située le plus à l'intérieur et la surface étagée (9b) la plus proche de la surface étagée (9c) située le plus à l'extérieur,
- **en ce que** le profil (7') est formé au niveau du deuxième côté étroit (6b) par une feuillure étagée multiple (8'),
- **en ce que** la feuillure étagée (8') présente au niveau du deuxième côté étroit (6b) respectivement au moins trois surfaces étagées (9a, 9b, 9c) au moins principalement perpendiculaires au plan médian longitudinal (E),
- **en ce que** la première surface étagée (9c) située le plus à l'extérieur est reliée à la deuxième surface étagée (9b) la plus proche par une première surface de liaison (10b) et la troisième surface étagée (9a) située le plus à l'intérieur est reliée à la deuxième surface étagée (9b) par une deuxième surface de liaison (10a),
- **en ce que** au moins la première surface de liaison (10b) s'étend au moins principalement de manière angulaire par rapport au plan médian longitudinal (E) et au moins la deuxième surface de liaison (10a) s'étend au moins principalement de manière parallèle au plan médian longitudinal (E),
- **en ce que** la première surface de liaison (10b) du deuxième côté étroit (6b) est formée en tant que surface,
- **en ce que** la deuxième surface de liaison (10a) du deuxième côté étroit (6b) est formée en tant que surface, et
- **en ce que** la distance entre la surface étagée (9c) située le plus à l'extérieur et la surface étagée (9b) la plus proche est supérieure à la distance entre la surface étagée (9a) située le plus à l'intérieur et la surface étagée (9b) la plus proche de la surface étagée (9c) située le plus à l'extérieur.

2. Panneau mural (1, 2, 3, 3') selon la revendication 1, **caractérisé en ce que** le profil (7') au niveau du deuxième côté étroit (6b) est formé par symétrie axiale rapport au plan médian longitudinal (E) du panneau (1, 2, 3, 3') et à un plan perpendiculaire au plan médian longitudinal (E) qui s'étend parallèlement au premier et au deuxième côté étroit (6a, 6b).

3. Panneau mural (1, 2, 3, 3') selon l'une des revendications précédentes, **caractérisé en ce qu'un** arrondi (11) est prévu dans au moins une zone de transition entre au moins une surface étagée (9a, 9b, 9c) et une surface de liaison (10a, 10b), en particulier dans la zone de transition entre la surface étagée (9c) située le plus à l'extérieur et la surface de liaison (10b) adjacente.

4. Panneau mural (1, 2, 3, 3') selon l'une des revendications précédentes, **caractérisé**
- **en ce que**, au niveau d'un troisième côté étroit (6c) qui s'étend perpendiculairement aux premier et deuxième côté étroit (6a, 6b), un profil (12) est formé, en particulier avec un évidement (13) s'étendant le long du côté étroit (6c),
et/ou
- **en ce que**, au niveau d'un quatrième côté étroit (6d) qui s'étend perpendiculairement aux premier et deuxième petits côtés (6a, 6b), un profil (12') est formé, en particulier avec une saillie (14) s'étendant le long du côté étroit (6d),
- où en particulier au moins l'une des sections (15a, 15b, 16a, 16b) du côté étroit (6c, 6d) adjacentes à l'évidement (13) ou à la saillie (14) dans la direction perpendiculaire au plan médian longitudinal (E) présente un épaulement (17).

5. Panneau mural (1, 2, 3, 3') selon l'une des revendications précédentes, **caractérisé en ce que** le panneau mural est un panneau OSB, en particulier un panneau OSB à au moins 3 couches, de préférence un panneau OSB à au moins 5 couches.

6. Structure murale (17), en particulier structure d'une cloison sèche (17),
- avec un premier panneau mural (1) et un deuxième panneau mural (2), dont les plans médians longitudinaux (E) coïncident, et qui sont disposés l'un au-dessus de l'autre dans le sens de la gravité (S), et sont reliés entre eux du côté étroit par un assemblage de profils,
- le premier panneau mural (1) reposant au niveau du deuxième panneau mural (2),
**caractérisée**
- **en ce que** le premier panneau mural (1) et le deuxième panneau mural (2) sont respectivement formés selon l'une des revendications précédentes et
- **en ce que** le profil (7) au niveau du premier côté étroit (6a) du deuxième panneau mural (2) et le profil (7') au niveau du deuxième côté étroit (6b) du premier panneau mural (1) se chevauchent l'un l'autre dans une direction perpendiculaire au plan médian longitudinal (E).

7. Structure murale (17) selon la revendication 6, **caractérisée en ce qu'un** joint apparent (18) est formé entre le premier panneau mural (1) et le deuxième panneau mural (2), en particulier des deux côtés.

8. Structure murale (17) selon la revendication 6 ou 7, **caractérisée en ce que** la surface étagée (9c) de la feuillure étagée (8) au niveau du le premier côté étroit (6a) du deuxième panneau mural (2) qui est située le plus à l'extérieur touche la surface étagée (9b) de la feuillure étagée (8') au niveau du deuxième côté étroit (6b) du premier panneau mural (1), qui est la plus proche de la surface étagée (9a) de la feuillure étagée (8') au niveau du deuxième côté étroit (6b) du premier panneau mural (1) située le plus à l'intérieur.

9. Structure murale (17) selon l'une des revendications 6 à 8, **caractérisée en ce que** la surface étagée (9c) de la feuillure étagée (8') au niveau du deuxième côté étroit (6b) du premier panneau mural (1) qui est située le plus à l'extérieur touche la surface étagée de la feuillure étagée (8) au niveau du premier côté étroit (6a) du deuxième panneau mural (2) qui est la plus proche de la surface étagée (9a) de la feuillure étagée (8) au niveau du premier côté étroit (6a) du deuxième panneau mural (2) située de plus à l'intérieur.

10. Structure murale (17) selon l'une des revendications 6 à 9, **caractérisée**
- **en ce que** la structure murale (17) présente au moins un troisième panneau mural (3, 3') selon l'une des revendications 1 à 5, qui est disposé à côté du premier et/ou du deuxième panneau mural (1, 2) par rapport à la direction de la gravité (S) et qui est relié du côté étroit au premier et/ou au deuxième panneau mural (1, 2) par une liaison profil,
- où les plans médians longitudinaux (E) des panneaux muraux (1, 2, 3, 3') disposés l'un à côté de l'autre coïncident et
- où le profil (12) au niveau du troisième côté étroit (6c) du premier et/ou du deuxième panneau mural (1, 2) et le profil (12') au niveau du quatrième côté étroit (6d) du troisième panneau mural (3, 3') se chevauchent l'un l'autre dans la direction perpendiculaire au plan médian longitudinal (E) et s'engageant l'un dans l'autre, en particulier sous la forme d'une liaison à rainure et languette,
- où un joint apparent (19) est formé en particulier entre le troisième panneau mural (3, 3') et le premier et/ou le deuxième panneau mural (1, 2), en particulier des deux côtés.

11. Structure murale (17) selon la revendication 10, **caractérisée en ce que** l'une des sections (15a, 15b) du troisième côté étroit (6c) du troisième côté étroit (6c) du premier et / ou du deuxième panneau mural (1, 2) s'appuie sur un épaulement (17) qui est formé au niveau d'une des sections (16a, 16b) du quatrième côté étroit (6d) du troisième panneau mural (3, 3') adjacentes à la saillie (14) dans la direction perpendiculaire au plan médian longitudinal (E).

12. Structure murale (17) selon l'une des revendications 10 ou 11, **caractérisée en ce que** l'une des sections (16a, 16b) de la quatrième face étroite (6d) du premier et/ou du deuxième panneau mural (1, 2) s'appuie sur un épaulement (17) qui est formé au niveau d'une des sections (15a, 15b) du troisième côté étroit (6c) du troisième panneau mural (3, 3') adjacentes à l'évidement (13) dans la direction perpendiculaire au plan médian longitudinal (E).

13. Structure murale (17) selon l'une quelconque des revendications 6 à 12, **caractérisée**
- **en ce que** les panneaux muraux (1, 2, 3, 3') sont fixés à un support (20), notamment un support en acier (20), qui s'étend dans la direction de la gravité (S) parallèlement aux panneaux muraux (1, 2, 3, 3'),
- où en particulier une section du profil (7') est disposée au niveau du deuxième côté étroit (6b) du premier panneau mural (1) et où, de préférence, la surface étagée (9c) de la feuillure étagée (8') au niveau du deuxième côté étroit (6b) du premier panneau mural (1) située le plus à l'extérieur est disposée entre le support (20) et une section du profil (7) au niveau du premier côté étroit (6a) du deuxième panneau mural (2).

14. Structure murale (17) selon l'une des revendications 6 à 13, **caractérisée en ce qu'un** ou plusieurs éléments de fixation (21), notamment un ou plusieurs clous et/ou vis (21), traversent le premier panneau mural (1) et/ou le deuxième panneau mural (2), notamment un ou plusieurs des profils (7, 7') du premier panneau mural (1) et/ou du deuxième panneau mural (2), les éléments de fixation (21) étant notamment ancrés dans le support (20).

15. Procédé de fabrication d'une structure murale (17), par exemple d'une structure d'une cloison sèche (17), en particulier d'une structure murale (17) selon l'une des revendications 6 à 14, dans lequel les étapes de procédé suivantes sont mises en œuvre :
- mettre à disposition d'un premier panneau mural (1) et d'au moins un panneau mural supplémentaire (2, 3, 3'), chaque panneau mural (1, 2, 3, 3') étant formé selon l'une des revendications 1 à 5,
- disposer le premier panneau mural (1) parallèlement à un support (20) de telle sorte que le plan médian longitudinal (E) du premier panneau mural (1) s'étende dans la direction de la gravité (S), et que le premier et le deuxième côté étroit (6a, 6b) du premier panneau mural (1) s'étendent orthogonalement à la direction de la gravité (S),
- le premier côté étroit (6a) étant espacé du deuxième côté étroit (6b) dans le sens opposé à la direction de la gravité (5),
- fixer le premier panneau mural (1) au niveau du support (20) au moyen d'au moins un élément de fixation (21), de telle sorte qu'un espace subsiste entre le support (20) et au moins une partie du profil (7, 12, 12') du premier côté étroit (6a) et/ou du troisième ou quatrième côté étroit (6c, 6d) orthogonal au premier côté étroit (6a),
- disposer du panneau mural supplémentaire (2, 3, 3') parallèlement au support (20) de telle sorte que les plans médians longitudinaux (E) du premier panneau mural et du panneau mural supplémentaire (1, 2, 3, 3') coïncident, et que la partie respective du profil (7, 12, 121) du premier panneau mural (1) espacée du support (20) et une partie d'un profil (7', 12, 12') du panneau mural supplémentaire (2, 3, 3') se chevauchent dans la direction perpendiculaire au plan médian longitudinal (E), et
- fixer du panneau mural supplémentaire (2, 3, 3') au niveau du support (20) au moyen d'au moins un élément de fixation (21).

16. Procédé selon la revendication 15, **caractérisé en ce que,** avant l'étape de fixation du panneau mural supplémentaire (2, 3, 3') au niveau du support (20), une préfixation de l'autre panneau mural (2, 3, 3') est mise en oeuvre en coinçant le profil (7', 12, 12') du panneau mural supplémentaire (2, 3, 3') entre le support (20) et le profil (7 ; 12, 12') du premier panneau mural (1).

17. Procédé selon la revendication 15 ou 16, **caractérisé en ce que,** lors de l'étape de mise en place du panneau mural supplémentaire (2, 3, 3') parallèlement au support (20),
- le panneau mural supplémentaire (3, 3') est placé dans la direction horizontale à côté du premier panneau mural (1), une saillie (14) du profil (12') du panneau mural supplémentaire (3, 3') étant insérée dans un renfoncement (13) du profil (12) du premier panneau mural (1),
et/ou
- le panneau mural supplémentaire (2) est disposé en direction verticale au-dessus du premier panneau mural (1), une partie du profil (7') du panneau mural supplémentaire (2) étant insérée entre le profil (7) du premier panneau mural (1) et le support (20).
